# FASCICULE DE BREVET EUROPEEN

(11) **EP 0 674 252 B1**
(45) Date de publication et mention de la délivrance du brevet: **04.08.1999**
(21) Numéro de dépôt: 95400649.0
(22) Date de dépôt: 23.03.1995
(51) Int. Cl.: G05F 3/24

(54) **Circuit pour commander les tensions entre caisson et sources des transistors d'un circuit logique MOS et système d'asservissement de son alimentation**
Schaltung zur Steuerung von Spannungen zwischen Wanne und Source von Transistoren einer logischen MOS-Schaltung und Servosystem zu seiner Leistungsversorgung
Circuit to control the voltage between well and source of MOS logic circuit transistors and servo system of the power supply

(30) Priorité: 25.03.1994 FR 9403641
(43) Date de publication de la demande: 27.09.1995
(73) Titulaire: C.S.E.M. CENTRE SUISSE D'ELECTRONIQUE ET DE MICROTECHNIQUE SA, 2007 Neuchâtel (CH)
(72) Inventeur: Von Kaenel, Vincent, CH-2207 Coffrane (CH); Pardoen,Matthijs Daniel, CH-2074 Marin (CH)
(74) Mandataire: Caron, Gérard

(56) Documents cités:
- EP-A- 0 106 413
- EP-A- 0 262 357
- EP-A- 0 382 929
- EP-A- 0 404 008
- WO-A-94/01890
- US-A- 4 533 846

## Description

La présente invention concerne les circuits réalisés dans la technologie CMOS et dans lesquels des transistors d'au moins l'un des types de conductivité sont disposés dans un caisson commun prévu dans le substrat du circuit intégré.

Des circuits de ce type présentent la particularité de pouvoir travailler avec une tension régulée de polarisation du caisson afin d'ajuster la tension de seuil des transistors, essentiellement dans le but de réduire la consommation du circuit.

Un tel circuit est décrit dans la demande de brevet PCT WO 94/01890. Dans ce cas, on cherche avant tout à pouvoir faire fonctionner le circuit à différentes tensions d'alimentation, tout en garantissant le bon fonctionnement des transistors. A cet effet, le caisson commun reçoit une tension de polarisation qui est régulée en fonction d'un signal de commande représentant la tension d'alimentation souhaitée, de manière à y adapter les tensions de seuil des transistors situés dans le caisson en question. Ainsi, on peut adapter la consommation du circuit intégré au conditions de fonctionnement que l'on veut lui imposer en fonction des circonstances. Par exemple, lorsqu'un ordinateur équipé d'un tel circuit est en veille, on adapte à cette condition de fonctionnement la tension de seuil de caisson pour permettre le fonctionnement du circuit à une tension d'alimentation plus faible.

On sait en effet d'une façon générale que la commande des tensions de seuil des transistors MOS (et par conséquent des tensions de caisson) est un problème majeur lorsqu'on souhaite assurer, d'une part, la sécurité de fonctionnement des circuits et, d'autre part, une consommation minimale de ces derniers, surtout lorsque les tensions de seuil sont basses.

Ce problème devient particulièrement crucial lorsque les circuits sont alimentés à partir d'une source d'énergie limitée, telle qu'une batterie ou un rayonnement électromagnétique. Parmi les technologies utilisées pour les applications à faible consommation figure la technologie CMOS (Complementary - Metal - Oxide - Semiconductor). C'est dans cette technologie que la présente invention trouve une application particulière appropriée. Cette technologie CMOS sera donc prise comme base de la description qui va suivre, mais il convient de noter d'emblée que celle-ci est applicable par analogie à d'autres technologies de type MOS.

En technologie CMOS, la puissance Pₜ consommée par une porte logique est égale à la somme de la puissance dynamique Pdyn et de la puissance statique Pstat et elle peut s'exprimer comme suit : où I_{DSn} et I_{Dsp}, sont les courants de drain spécifiques en faible inversion des transistors MOS, respectivement de type n et de type p, f est la fréquence de commutation de la porte logique, C est l'ensemble de ses capacités parasites chargeant sa sortie, V est sa tension d'alimentation, nₙ et nₚ sont les pentes en faible inversion des transistors MOS respectivement de type n et de type p constituant cette porte logique, Vₜₙ et Vₜₚ sont les tensions de seuil des transistors MOS, respectivement de type n et de type p et UT est la valeur du potentiel thermique de ces transistors MOS. On voit par cette relation qu'un paramètre qui permet de diminuer de façon importante la puissance consommée par la porte logique est la tension d'alimentation V, car ce paramètre apparaît au carré dans la formule (1) ci-dessus.

Cependant, le délai Td d'une porte logique s'exprime, en forte inversion , par la relation :$\text{(2)} {\text{T}}_{\text{d}} \text{=} \frac{\text{CV}}{\frac{\text{β}}{\text{2} \text{n}} {\left(\text{V} \text{-} {\text{V}}_{\text{t}}\right)}^{2}}$ ou $\frac{\text{β}}{\text{2n}}$ est un facteur technologique pour chaque transistor MOS. En abaissant seulement la tension d'alimentation, on voit que le délai de la porte logique augmente. Pour éviter que la vitesse de fonctionnement diminue lorsque l'on baisse la tension d'alimentation V, il faut baisser aussi les tensions de seuil. Du point de vue technologique, il est possible d'abaisser les tensions de seuil Vₜ des transistors MOS. Toutefois, la composante statique de la puissance consommée par la porte logique prend alors une plus grande importance (voir formule (1)). De plus, la dispersion des tensions de seuil due à la technologie ou leur variation due à la température atteint facilement une valeur relativement grande de ± 200 mV. L'existence d'une telle marge d'incertitude sur la valeur des tensions de seuil ne permet pas d'assurer le minimum de consommation.

Néanmoins, il est possible d'agir sur la tension de seuil d'un transistor MOS par des moyens électroniques. Comme déjà indiqué dans la demande de brevet antérieure précitée, cette action peut se faire par une polarisation de la tension de caisson par rapport aux sources des transistors MOS réalisés dans ce caisson. Pour ce faire, les transistors MOS auxquels on souhaite imposer une tension de seuil donnée doivent, d'une part, être tous du même type de conductivité et, d'autre part, être implantés dans un caisson isolé des tensions d'alimentation. On comprendra aisément que si plusieurs tensions de seuil différentes sont désirées, on devra disposer d'autant de caissons isolés les uns des autres, étant entendu que l'expression "même caisson" signifie ici, soit un seul caisson, soit plusieurs caissons électriquement connectés.

On rappelle que, si le substrat est de type n, on utilise la structure simplifiée représentée à la figure 1 pour un transistor de type n. Il est implanté dans un caisson 2 de type p, le caisson étant lui-même implanté dans un substrat 3 de type n. Le transistor MOS 1 est composé de deux régions 4 et 5 de type n, respectivement la source et le drain, formées dans le caisson 2, ainsi que d'une couche isolée 6 formant la grille.

Une région 7 de type p est diffusée dans le caisson 2 pour permettre la polarisation de ce dernier. De plus, une région 8 de type n est diffusée dans le substrat 3 afin de pouvoir appliquer une tension, par exemple la tension d'alimentation V+, au transistor MOS 1 et à d'autres transistors (non représentés) qui constituent le circuit réalisé dans le substrat 3.

La structure représentée à la figure 1 forme non seulement le transistor MOS 1 mais crée, en outre, plusieurs jonctions de diode entre les zones n et p adjacentes. Il en résulte que des éléments bipolaires parasites sont formés par cette même structure. La figure 2 montre les éléments bipolaires parasites principaux associés au transistor MOS 1 de la figure 1. Ainsi, on voit sur la figure 2 le schéma du transistor MOS 1 et les schémas des transistors bipolaires parasites 10, 11 et 12. Le transistor bipolaire 10 est formé en parallèle au transistor MOS 1, le collecteur et l'émetteur du transistor bipolaire 11 sont formés entre le drain du transistor MOS 1 et la tension d'alimentation V+, tandis que le collecteur et l'émetteur du transistor bipolaire 12 sont formés entre la source du transistor MOS 1 et la tension d'alimentation V+. Les bases de ces transistors parasites sont toutes reliées au caisson du transistor MOS.

Les transistors bipolaires 11 et 12 peuvent être rendus pratiquement inopérants en regard du fonctionnement du transistor MOS 1 par des moyens connus de nature technologique et topologique. Seul l'effet du transistor bipolaire 10 ne peut pas être complètement éliminé par ces moyens, son courant collecteur-émetteur circulant toujours parallèlement au courant drain-source du transistor MOS 1.

On voit sur la figure 2 que la tension appliquée entre le caisson et la source du transistor MOS 1, est également appliquée entre la base et l'émetteur du transistor bipolaire 10 et elle peut être telle qu'elle modifie le courant collecteur-émetteur de ce dernier. Par analogie, le même raisonnement s'applique aux transistors MOS de type p, qui n'ont pas été représentés par souci de simplification.

Les courants d'un transistor MOS en forte et en faible inversion sont donnés, respectivement, par les formules bien connues suivantes :$\text{(3)} {\text{I}}_{\text{d}} \text{=} \frac{\text{β}}{\text{2} \text{n}} {\left({\text{V}}_{\text{GS}} \text{-} {\text{V}}_{\text{t}}\right)}^{2}$ et$\text{(4)} {\text{I}}_{\text{d}} \text{=} {\text{K}}_{\text{W}} {\text{β U}}_{\text{t}}^{\text{2}} \text{e} {\text{}}^{\frac{{\text{V}}_{\text{GS}} \text{-} {\text{V}}_{\text{t}}}{{\text{nU}}_{\text{t}}}}$ où β et K_{w} sont des constantes.

Par ailleurs, la tension de seuil Vₜ d'un transistor MOS peut, en première approximation, s'exprimer par la relation:$\text{(5)} {\text{V}}_{\text{t}} \text{=} {\text{V}}_{\text{to}} \text{-} {\text{V}}_{\text{BS}} \text{(} \text{n} \text{-1)}$ dans laquelle Vₜₒ représente la tension de seuil fixée par la technologie et V_{BS} est la différence de tension entre le caisson et la source du transistor.

Les formules (3) et (5) ci-dessus montrent que la tension de seuil Vₜ peut être commandée par une polarisation du caisson. Si on choisit une tension de seuil faible, il est possible, pour un courant de drain I_{d} donné, de réduire de façon correspondante la tension grille-source V_{GS}. Or, si la tension grille-source peut être réduite, il en est de même pour la tension d'alimentation et cela, sans que la vitesse de fonctionnement des portes logiques n'en soit affectée. Il convient, toutefois, de mentionner que dans ce cas le courant statique, tel que donné par la formule (4) ci-dessus, augmente.

Les considérations ci-dessus ont été appliquées dans la demande de brevet précitée pour établir la tension de seuil, et par conséquent la tension de caisson, afin de pouvoir adapter le circuit à plusieurs tensions d'alimentation disponibles en pratique.

Cependant, on sait que les caractéristiques de fonctionnement d'un circuit logique peuvent varier en fonction d'autres facteurs, tels que le courant statique, la température, la capacité de la charge appliquée au circuit et autres. L'influence de ces facteurs sur le fonctionnement du circuit intégré peut dans une certaine mesure être compensée par une adaptation judicieuse de la tension de caisson et, par voie de conséquence, des tensions de seuil des transistors qui, à leur tour, ont une influence sur la consommation du circuit et sur sa vitesse de fonctionnement.

Or, la demande de brevet précitée ne décrit pas d'autres solutions que celle d'ajuster les tension de caisson des transistors en fonction de certaines tensions d'alimentation disponibles, sans tenir compte d'autres paramètres pouvant influer sur le fonctionnement du circuit intégré, ni prendre en compte les problèmes qui peuvent se poser à propos de la vitesse de fonctionnement du circuit.

L'invention a pour but de proposer une solution qui permet, par un réglage des tensions de caisson et d'alimentation, de prendre en compte tous les facteurs essentiels pouvant influencer le fonctionnement du circuit et en particulier sa consommation et sa vitesse de fonctionnement.

Par conséquent, selon un premier de ses aspects, l'invention a pour but de fournir un circuit de commande des tensions entre le caisson et les sources d'une pluralité de transistors MOS et d'une tension d'alimentation d'un circuit logique intégré, permettant d'en assurer une consommation minimale, tout en assurant une vitesse de fonctionnement convenable.

L'invention a donc d'abord pour objet un circuit pour commander les tensions entre le caisson et les sources d'une pluralité de transistors à effet de champ MOS d'un même type de conductivité, lesdits transistors MOS étant tous réalisés dans un même caisson du substrat d'un circuit logique intégré, caractérisé en ce qu'il comprend:
- un transistor MOS de référence réalisé dans ledit caisson;
- des moyens pour imposer des conditions de fonctionnement prédéterminées audit transistor MOS de référence,
- des moyens pour comparer une caractéristique de fonctionnement dudit transistor MOS de référence à une valeur de référence et pour produire une tension de commande représentative de la différence entre ladite caractéristique de fonctionnement et ladite valeur de référence, et
- des moyens pour appliquer ladite tension de commande entre ledit caisson et la source dudit transistor MOS de référence afin de maintenir ladite caractéristique de fonctionnement dudit transistor MOS de référence à ladite valeur de référence.

Grâce à ces caractéristiques, le circuit selon l'invention permet de commander la polarisation du caisson des transistors MOS et ainsi de fixer en continu la tension de seuil de ceux-ci selon les conditions de fonctionnement imposées au transistor de référence, l'ensemble pouvant être réalisé sous forme d'un seul et même circuit intégré.

L'invention a également pour objet un système d'asservissement comportant, au moins, un circuit tel qu'il vient d'être défini et permettant de fixer les tensions de seuil de tous les transistors MOS, ayant un même type de conductivité et appartenant à un circuit logique, de manière à rendre minimale la consommation du circuit logique indépendamment de son taux d'activité.

Le système d'asservissement selon l'invention permet de fixer les tensions de seuil des transistors MOS de manière à réduire à une valeur minimale la consommation, indépendamment de la fréquence de fonctionnement du circuit logique ou de son taux d'activité. De plus, ce système d'asservissement permet de tirer avantage d'une technologie à très basse tension de seuil. En particulier, il permet d'atteindre la limite inférieure de consommation d'un circuit logique.

Dans le cas d'une technologie CMOS ou des transistors des deux types de conductivité existent, l'invention propose d'utiliser au moins deux circuits de commande des tensions de seuil, à savoir un circuit de commande par type de conductivité. Le système d'asservissement comportera alors l'un et/ou l'autre des circuits de commande.

D'autres caractéristiques et avantages de l'invention apparaîtront au cours de la description détaillée mais non limitative qui va suivre de divers modes de réalisation du circuit de commande et du système d'asservissement en comportant application, la description étant donnée uniquement à titre d'exemple et faite en référence aux dessins annexés sur lesquels :
- la figure 1, déjà décrite, représente une vue schématique en coupe d'un substrat à caisson isolé comportant un transistor à effet de champ MOS de type n;
- la figure 2, également déjà décrite, représente un schéma du transistor MOS de la figure 1 et de ses transistors bipolaires parasites;
- les figures 3a à 3d montrent, respectivement, les symboles utilisés dans les dessins annexés pour une source de courant I, une source de courant commandée par une tension V, une source de tension V et une source de tension commandée par une tension V';
- la figure 4a représente le schéma d'un exemple de circuit de commande selon l'invention pour des transistors MOS de type n;
- les figures 4b, 4c et 4d montrent trois variantes de montage du transistor de référence de la figure 4a permettant de prendre en compte d'autres caractéristiques de fonctionnement;
- la figure 5 est un schéma d'un circuit de commande selon l'invention pour des transistors MOS de type p;
- la figure 6 est un schéma d'un circuit selon la figure 4d, pour des transistors de type p;
- la figure 7 est un schéma d'un exemple de système d'asservissement selon l'invention;
- la figure 8 représente une vue schématique en coupe d'un substrat à caisson isolé comportant des transistors à effet de champ MOS des types n et p;
- les figures 9a et 9b montrent deux variantes de réalisation du générateur de tension 104 de la figure 7; et,
- la figure 10 est un graphique montrant des courbes du courant dynamique, du courant statique et du courant total en fonction de la tension d'alimentation, pour une vitesse constante prédéterminée de fonctionnement du circuit logique;
- la figure 11 montre le schéma très simplifié d'un système d'asservissement selon l'invention dans le cas où la valeur de la tension d'alimentation permet d'omettre certains composants du circuit de commande; et
- les figures 12 et 13 montrent deux variantes du circuit de commande selon l'invention.

La figure 4a représente le schéma d'un circuit de commande 20 selon l'invention qui est destiné à commander les tensions de seuil d'une pluralité de transistors MOS de type n constituant, par exemple, tout ou partie d'un circuit logique. Ces transistors sont tous réalisés dans un même caisson, ou plusieurs caissons reliés entre eux, d'un substrat d'une puce électronique (non représentée). Le circuit de commande 20 comprend un comparateur 21, un oscillateur commandé en tension 22, un multiplicateur 23, un transistor 24 à effet de champ MOS du type n, une source de courant 25 et une source de tension 26. De plus, le circuit de commande 20 comporte deux bornes 27 et 28, destinées à être reliées respectivement à un potentiel V+ et à un potentiel V-, et une borne de sortie 31. La différence entre les potentiels V+ et V- alimente le circuit de commande et peut ainsi alimenter l'ensemble du circuit logique intégré sur la même puce électronique et elle peut être fournie par une source d'alimentation comme, par exemple, une pile.

La source de courant 25 est branchée entre la borne 27 et le drain du transistor MOS 24, dont la source est reliée à la borne 28. La source de courant 25 assure que le courant drain-source du transistor MOS 24 soit sensiblement égal à une valeur I_{ref}. La tension drain-source du transistor MOS 24 est imposée entre la grille et la source du transistor MOS 24 par l'intermédiaire d'un court-circuit cc entre la grille et le drain.

Le comparateur 21 est alimenté par les bornes 27 et 28 et est, en fait, un régulateur de type PID (Proportionnel-Integral-Différentiel). La source de tension 26 est branchée entre les bornes 27 et 28 et fournit une tension d'une valeur Vtnref à l'entrée positive du comparateur 21. L'entrée négative du comparateur 21 est reliée au drain du transistor MOS 24. Ainsi, le comparateur 24 effectue une comparaison entre la tension Vtnref et la tension drain-source du transistor 24, et fournit un signal d'erreur à sa sortie représentatif de la différence entre les tensions présentes à ses entrées.

L'oscillateur commandé en tension 22 est branché entre les bornes 27 et 28. La fréquence de l'oscillateur commandé en tension 22 est déterminée par la valeur du signal d'erreur fourni par le comparateur 21. Le multiplicateur 23 est alimenté par les bornes 27 et 28 et est relié à l'oscillateur commandé en tension 22. Il est conçu pour engendrer une tension qui dépend de la fréquence de l'oscillateur 22. Le multiplicateur 23 est chargé par une résistance 32, reliée entre la borne 27 et la borne de sortie 31. Dans une variante, la résistance 32 peut être remplacée par un source de courant.

La sortie du multiplicateur 23 est reliée au caisson 7 (voir figure 1), de sorte que la tension produite par le circuit 20 est appliquée, d'une part, entre le caisson 7 et la source du transistor 24 et, d'autre part, entre ce caisson 7 et la source de tous les autres transistors MOS qui y sont réalisés.

Comme on a vu ci-dessus (voir formule (5)), la tension de seuil d'un transistor MOS est modifiée par la polarisation du caisson dans lequel il est réalisé.

Il en résulte que la tension de seuil d'un transistor MOS peut être réduite par une tension positive de polarisation de caisson. Toutefois, la valeur maximale de cette tension est limitée par le courant parcourant le transistor bipolaire 10 qui est formé en parallèle avec le transistor MOS 1 (voir la figure 2). Cette valeur maximale doit être pratiquement égale à 0,4 volt pour que le courant dans le transistor bipolaire 10 puisse être considéré comme négligeable.

Par ailleurs, la tension de seuil du transistor MOS peut être augmentée par une tension négative de polarisation du caisson. La limite de cette tension négative est définie par la tension de claquage de la jonction base-émetteur du transistor bipolaire 10 (de l'ordre de plusieurs volts). De ce fait, l'excursion de la tension de seuil Vₜ, lorsque la tension de caisson V_{BS} est négative, est plus importante qu'en polarisation directe. Dans le cas d'une polarisation inverse, les tensions à appliquer sur les caissons sont souvent plus grandes en valeur absolue que les tensions d'alimentation du circuit logique.

Le mode de réalisation du circuit selon l'invention que l'on vient de décrire permet d'obtenir, moyennant une tension de consigne V_{tnref} imposée, des tensions de seuil des transistors très basses. Il en résulte que la tension V_{GS} des transistors peut être réduite et que le circuit logique équipé du circuit de commande selon l'invention, peut être alimenté avec une tension d'alimentation comparativement plus faible.

Avec les modes de réalisation des figures 4b et 4c, on peut utiliser comme signal de consigne imposant des caractéristiques de fonctionnement déterminées au transistor 24, le courant statique du circuit afin de fixer une puissance statique minimale consommée par celui-ci, pour une vitesse de fonctionnement donnée.

Dans le cas de la figure 4b, le transistor 24 est parcouru par un courant I_{DO} qui représente donc le courant statique et qui est imposé par la source de courant 26'. Le ransistor 24 est connecté de manière que sa tension grille-ource soit nulle. La tension de caisson est alors commandée pour que la tension de drain du transistor 24 soit maintenue à V+/2.

La figure 4c montre un autre exemple de réalisation, dans lequel la consigne est également le courant statique qui est représenté ici par une valeur${\text{V}}_{\text{GS}} {\text{= n.U}}_{\text{t}} \text{.ln(k)}$ fournie par un générateur de tension 29. Cette valeur fixe la tension de grille du transistor 24 et ainsi la valeur du courant drain-source du transistor 24.

La figure 4d montre une autre variante dans laquelle le signal de consigne est le courant I_{onref} de saturation des transistors qui est appliqué comme signal d'entrée à la source de courant 25a. Le transistor 24 reçoit ici sur sa grille la tension V+. Ce montage permet, pour une vitesse de fonctionnement donnée, de réduire au minimum la puissance statique consommée en fonction de la tension d'alimentation.

Le multiplicateur 23 est capable d'assurer l'excursion de la tension V_{BS} décrite ci-dessus. La description d'un tel circuit multiplicateur, souvent désigné par "charge pump" dans la littérature anglo-saxonne, peut être trouvée dans un article de John F. Dickison, intitulé "On-Chip High-Voltage Generation in MNOS Integrated Circuits Using an Improved Voltage Multiplier Technique", et paru dans la revue IEEE Journal of Solid-State Circuits, Vol. SC-11, No. 3, June 1976.

La figure 5 montre un circuit de commande 80 selon l'invention, mais cette fois pour la commande des tensions de caisson de transistors MOS de type p. Le principe de fonctionnement de ce circuit, est sensiblement identique à celui du circuit de commande 20.

Ce circuit 80 comprend un comparateur 21, un oscillateur commandé en tension 22, un multiplicateur 85, une résistance 32 et une source de courant 25, qui fonctionnent tous de la manière décrite ci-dessus. En outre, il comprend un transistor MOS 81 de type p et une source de tension 82. La source de tension 82 fournit une tension égale à une valeur V+ - V_{tpref}. La source du transistor MOS 81 est reliée à la borne 27, tandis que son drain est relié à l'une des bornes de la source de courant 25 et à sa propre grille. L'autre borne de la source de courant 25 est reliée à la borne 28.

Comme dans le cas du circuit de commande 20, la source 5 de courant 25 assure que le courant drain-source du transistor MOS 81 soit sensiblement égal à une valeur I_{ref}. Quant au comparateur 21, son entrée positive est reliée au drain du transistor MOS 81, tandis que son entrée négative est reliée à la source de tension 82.

On voit sur la figure 5 que le potentiel du drain du transistor MOS 81 est égal à V+ - Vₜₚ, où Vₜₚ est la tension de seuil. En appliquant une tension V+ - V_{tpref} entre l'entrée négative du comparateur 21 et la borne 28, on effectue une comparaison entre une tension Vtpref et la tension Vₜₚ du transistor MOS 81.

La figure 6 montre un exemple selon l'invention, en tant qu'équivalent du circuit représenté sur la figure 4d, mais pour des transistors de type p. Le principe de fonctionnement du circuit 85 est également sensiblement identique à celui du circuit 23 et on peut donc se référer à l'article précité pour plus de détails.

Les circuits représentés aux figures 4a et 5 (ou 4d et 6) permettent de commander la tension de seuil des transistors MOS des deux types de conductivité n et p, pour autant que la tension de polarisation reste dans les limites possibles définies par la tension de conduction, d'une part, et la tension de claquage de la jonction caisson-source, d'autre part, des transistors 24 et 81. Ces circuits sont complètement intégrables et leur nombre d'éléments est faible.

Les circuits du type décrit en relation avec les figures 4d et 6 peuvent être utilisés , selon un aspect plus large de la présente invention, dans des systèmes asservis dans lesquels la tension de seuil est régulée en fonction d'un ou de plusieurs paramètres judicieusement choisis, tels que la température, une valeur de courant consommé etc.

Par exemple, la valeur de la tension de seuil Vₜ peut être déterminée pour que la consommation du circuit logique soit minimale et ce, pour un rapport d'activité donné du circuit logique.

Il existe, en effet, une tension de seuil Vₜ optimale pour atteindre la consommation la plus favorable d'un circuit logique, cette tension optimale étant fonction de l'architecture du circuit logique et de son "taux d'activité".

On appelle "taux d'activité" d'un circuit logique le rapport du nombre de portes logiques qui transitent à un instant donné sur le nombre total de portes du circuit. Ce rapport d'activité varie donc au cours du temps.

La figure 7 montre un exemple d'un système asservi selon l'invention mettant en oeuvre un circuit de commande selon la figure 4d et un autre selon la figure 8a. Dans ce cas, on asservit le rapport entre le courant dynamique et le courant statique consommés par un circuit logique. Ceci permet l'optimisation des tensions de seuil des transistors MOS constituant le circuit logique en fonction du taux d'activité de celui-ci.

Le système d'asservissement 100 représenté sur la figure 7 mesure indirectement l'activité du circuit logique par le courant dynamique consommé et en prend une fraction comme consigne de courant statique pour les circuits de commande des tensions de caisson.

Le rapport entre ces deux grandeurs peut être déterminé à partir de l'architecture et de la topologie du circuit logique.

Le système d'asservissement 100 comprend deux circuits de commande 101 et 102, un circuit de mesure de courant 103 et une source de tension réduite 104. Le circuit de commande 101 comprend un comparateur 105, un oscillateur commandé en tension 106, un multiplicateur 107, une résistance 108 et un transistor MOS 109 de type n. Ces éléments et leur fonctionnement sont identiques aux éléments correspondants décrits à propos des figures 4a et 4d. Le circuit de commande 101 comprend également une source de courant 111 et une source de tension 110 qui seront décrites ci-après.

De même, le circuit de commande 102 comprend un comparateur 112, un oscillateur commandé en tension 113, un multiplicateur 114, une résistance 115 et un transistor MOS 116 de type p. Ces éléments et leur fonctionnement sont identiques aux éléments et au fonctionnement correspondants décrits à propos de la figure 6.

Le circuit de commande 102 comprend en outre une source de courant 118 et une source de tension 117 qui seront également décrites ci-après.

Le système d'asservissement 100 est destiné à maintenir à une valeur déterminée le rapport entre la puissance dynamique et la puissance statique consommées par un circuit logique 119. Celui-ci peut être par exemple le microprocesseur d'un ordinateur portable ou tout circuit ayant une fonctionnalité prédéterminée.

Ce circuit logique 119 comprend des transistors MOS du type n, dont le transistor MOS 109 fait partie et qui sont tous crées dans un premier caisson et des transistors MOS du type p, dont le transistor MOS 116 fait partie et qui sont tous créés dans un deuxième caisson. Les premier et deuxième caissons sont isolés électriquement l'un de l'autre.

La figure 8 montre un exemple de réalisation avantageux d'un tel circuit logique fait dans un substrat commun selon une technologie particulièrement bien adaptée à l'application de la présente invention, technologie que l'on appelle parfois "Real twin well", dans lesquelles des caissons séparés sont prévus pour les transistors de type n et de type p.

Plus précisément, ce substrat 200 est par exemple de type p et comporte un premier caisson 201 (ou des premiers caissons 201) dans le ou lesquels sont réalisés les transistors PMOS tels que le transistor 202. Le substrat 200 présente également une région n 203 (ou plusieurs régions n 203) dans la ou lesquelles est ou sont prévu(s) un ou plusieurs caissons 204. Les transistors NMOS du circuit logique 119 sont prévus dans ce ou ces caisson(s) 204.

L'agencement de la figure 8 présente l'avantage que dans le cas où plusieurs caissons sont respectivement prévus pour les transistors PMOS et NMOS, on peut les faire fonctionner au mieux de leurs possibilités en tenant compte des fonctions qu'ils ont respectivement à accomplir et de la vitesse à laquelle ils doivent respectivement travailler. En effet, des tensions distinctes parfaitement adaptées à ces conditions de fonctionnement peuvent alors être appliquées aux caissons.

En revenant maintenant à la figure 7, on voit que le générateur de tension réduite 104 est adapté à délivrer une tension réduite V_{log} destinée à alimenter le circuit logique 119. Les tensions de caisson des transistors MOS de type n ou p qui composent ce générateur 104 sont commandées par les tensions V_{BN} ou V_{BP}, fournies par les circuits de commande 101 et 102. Dans la pratique, le générateur 104 comprend, comme indiqué aux figures 9a et 9b, une source de tension 104a et un adaptateur d'impédance 300 ou 400. Le circuit 300 de la figure 9a est un amplificateur monté en gain unité. Le circuit 400 de la figure 9b est un convertisseur continu-continu.

Il a déjà été proposé, dans un article intitulé "A Voltage Reduction Technique for Battery-Operated Systems" et paru dans la revue IEEE Journal of Solid-State Circuits, Vol. 25, No. 5, October 1990, une technique permettant d'ajuster la tension d'alimentation des circuits logiques, en fonction de caractéristiques de vitesse, de conditions de température et de paramètres technologiques, pour obtenir une consommation minimale de ces circuits logiques. Une telle technique peut avantageusement être utilisée pour déterminer la tension réduite V_{log} nécessaire et suffisante au fonctionnement correct du circuit logique 119. C'est ainsi que le générateur 104 des figures 9a et 9b peut être réalisé par le circuit représenté à la figure 1 ou celui représenté à la figure 3 de l'article précité, étant toutefois entendu que les transistors de type n et de type p sont réalisés dans des caissons séparés et polarisés par les tensions V_{BN} et V_{BP}, respectivement.

Le circuit de mesure de courant 103 comprend une résistance shunt 124, un amplificateur différentiel 125 et un filtre passe-bas 126. La résistance 124 est reliée en série avec le générateur de tension 104 et le circuit 5 logique 119. Les deux entrées de l'amplificateur différentiel 125 sont respectivement reliées aux deux bornes de la résistance 124, tandis que la sortie de l'amplificateur 125 est reliée à l'entrée du filtre passe-bas 126. Le courant total consommé par le circuit logique 119 est mesuré par la résistance 124 et par l'amplificateur 125. Le filtre passe-bas 126 effectue une moyenne de cette valeur de courant. En outre, le générateur reçoit une information de vitesse de fonctionnement du circuit logique 119 par l'intermédiaire d'une ligne 119a, cette information 15 étant représentative du taux de fonctionnement de ce circuit 119.

La sortie du filtre passe-bas 126 est reliée à l'entrée de commande des sources de courant 111 et 118, de manière que ces dernières fournissent cette valeur de courant moyen comme consigne du courant statique dans les transistors MOS 109 et 116. Les circuits de commande 101 et 102 font varier les tensions de caisson respectives en réponse à cette consigne de manière qu'un courant d'une valeur kIDo circule dans les transistors MOS de référence 109 et 116, où I_{DO} est leur courant drain-source en faible inversion (lorsque leur tension grille-source est égale à zéro) et où k est un facteur qui sera expliqué par la suite.

Le fait que l'on puisse calculer la consigne de courant statique à partir du courant total est montré par les formules ci-dessous :$\text{(6)} {\text{I}}_{\text{tot}} \text{=} {\text{I}}_{\text{dyn}} \text{+} {\text{I}}_{\text{stat}}$$\text{(7)} {\text{I}}_{\text{stat}} \text{=} \frac{{\text{I}}_{\text{dyn}}}{\text{b}}$ d'où$\text{(8)} {\text{I}}_{\text{stat}} \text{=} \frac{\text{1}}{\text{b} \text{+ 1}} {\text{I}}_{\text{tot}}$ où *I*_{*dyn*} représente la valeur du courant dynamique et *I*_{*stat*} la valeur du courant statique et *I*_{*tot*} la valeur du courant total.

Le rapport b est donné par la valeur Rₛ de la résistance 124, le gain A de l'amplificateur 125 et le gain du filtre passe-bas 126 ainsi que par le facteur k. Le facteur k ne sert qu'à faciliter la mesure du courant I_{DO} des transistors MOS 109 et 116 en faible inversion. La valeur I_{DO} est généralement petite et pour la rendre plus facilement mesurable, on applique, au moyen des sources de tension 110 et 117, une tension égale à nUₜln(k) entre la grille et la source de chacun des transistors MOS 109 et 116. Par conséquent, le courant drain-source des transistors MOS 109 et 116 prend la valeur kI_{DO}.

La consommation du circuit logique 119 peut être rendue optimale en choisissant le rapport approprié selon que l'on cherche à rendre minimal le courant, la puissance ou l'énergie consommés par le circuit logique. La figure 10 est un graphique montrant, pour une vitesse de fonctionnement donnée des portes logiques, les courbes du courant dynamique I_{dyn}, du courant statique Iₛₜₐₜ et du courant total Iₜₒₜ d'un circuit MOS par rapport à la tension d'alimentation V_{DD} du circuit, les tensions de seuil des transistors MOS, constituant le circuit logique, étant supposées varier de manière à satisfaire ladite vitesse de fonctionnement.

On voit qu'il existe deux minima de consommation de courant, un premier proche de 0 volts et un autre qui est fonction du taux d'activité et de l'architecture du circuit. Le minimum proche de 0 volts n'est pas utilisable, car la tension d'alimentation correspondante est insuffisante pour assurer un fonctionnement correct du circuit logique. Toutefois, il existe pour une valeur A de la tension d'alimentation V_{DD}, un autre minimum qui, dans l'exemple considéré, est situé à une tension d'environ 0,5 volts. Le rapport entre le courant dynamique I_{dynA} et le courant statique I_{statA} peut être, par exemple, déterminé à partir de ces courbes établies pour une technologie et une vitesse de fonctionnement données et les valeurs de b et de k peuvent ainsi être définies.

De nombreuses modifications peuvent être apportées au circuit de commande et au système d'asservissement selon l'invention dont divers modes de réalisation viennent d'être décrits, sans pour autant sortir du cadre de cette invention.

En particulier, l'ensemble formé par l'oscillateur 22 commandé par une tension et le multiplicateur de tension 23 ne sont pas nécessaires au bon fonctionnement du système d'asservissement, lorsque la tension d'alimentation disponible est suffisamment grande pour assurer l'excursion de la tension de polarisation des caissons, nécessaire pour fixer les tensions de seuil.

Comme représenté sur la figure 11, les caissons du circuit logique 119 sont alors directement connectés aux sorties des comparateurs respectifs 105 et 112 fournissant les tensions V_{bn} et V_{bp} tandis que les transistors n et p du circuit logique fonctionnent à l'aide respectivement d'une tension inférieure à V+ et d'une tension supérieure à V-, les tensions V+ et V- étant fournies par une source d'alimentation 127. Par souci de simplification, le schéma de la figure 11 montre un simple bloc 128 pour symboliser les transistors de référence 109 et 116 et leurs éléments associés.

Dès lors, les tensions de polarisation des caissons peuvent varier entre V+ et V-, respectivement plus positive et plus négative que les tensions des sources des transistors MOS utilisés dans le circuit logique 119. Dans ce cas, on peut alors utiliser le principe décrit ci-dessus de fixation des tensions de seuil pour maintenir le rapport, soit entre la puissance dynamique et la puissance statique, soit entre le courant dynamique et le courant statique, soit encore entre l'énergie dynamique et l'énergie statique.

Selon une autre variante représentée sur la figure 12, on peut insérer entre le comparateur 105 ou 112 et les sorties des circuits de régulation 20 et 80, un convertisseur continu/continu 129, réalisé par exemple à l'aide d'une bobine et des capacités (circuits appelés buck converter, buck-boost converter ou encore boost converter). On peut également réaliser ce convertisseur 129 à l'aide de capacités commutées.

Selon une autre variante représentée sur la figure 13, les circuits 22 et 23 ou 106, 107 resp. 113 et 114 peuvent être remplacés par un amplificateur 130 alimenté par des tensions V+ et V- supérieure, resp. inférieure aux tensions d'alimentation du circuit logique 119. Ce cas s'applique donc également si la source d'alimentation permet de fournir ces tensions.

L'homme du métier remarquera en outre que les moyens utilisés pour imposer des conditions de fonctionnement spécifiques aux transistors MOS de référence montrés dans les figures 4, 4d et 5 à 7 ne sont que des exemples pour atteindre ce but. D'autres circuits basés sur les principes de l'invention pourraient donc être réalisés sans sortir du cadre de l'invention. De même, on pourra choisir une autre caractéristique de fonctionnement des transistors MOS de référence que celles décrites ci-dessus pour mettre en oeuvre les principes de l'invention, par le biais de la polarisation du ou des caissons.

Par ailleurs pour assurer que les transistors de référence soient aussi représentatifs que possible des transistors du circuit à commander, il pourrait être avantageux qu'ils soient constitués par la mise en parallèle de plusieurs transistors disposés en plusieurs emplacements du circuit dans son ensemble. Une telle réalisation permet de s'affranchir de variations, telles les variations de la température ou des paramètres technologiques pouvant exister d'un point à l'autre du circuit.

## Revendications

1. Circuit pour commander les tensions entre le caisson et les sources d'une pluralité de transistors à effet de champ MOS d'un même type de conductivité, lesdits transistors MOS étant tous réalisés dans un même caisson (2; 201, 204) du substrat (3) d'un circuit logique intégré, caractérisé en ce qu'il comprend:
- un transistor MOS de référence (24) réalisé dans ledit caisson (3);
- des moyens (I_{ref}, CC) pour imposer des conditions de fonctionnement prédéterminées audit transistor MOS de référence,
- des moyens (21, 22, 23, 32) pour comparer une caractéristique de fonctionnement dudit transistor MOS de référence à une valeur de référence (V_{tnref}) et pour produire une tension de commande représentative de la différence entre ladite caractéristique de fonctionnement et ladite valeur de référence, et
- des moyens (31) pour appliquer ladite tension de commande entre ledit caisson (2) et la source dudit transistor MOS de référence (24) afin de maintenir ladite caractéristique de fonctionnement dudit transistor MOS de référence (24) à ladite valeur de référence.

2. Circuit selon la revendication 1, caractérisé en ce que ladite caractéristique de fonctionnement du transistor MOS de référence (24) est sa tension de seuil (figure 4a).

3. Circuit selon la revendication 1, caractérisé en ce que ladite caractéristique de fonctionnement du transistor MOS de référence (24) est son courant statique (figure 4b et 4c).

4. Circuit selon la revendication 1, caractérisé en ce que ladite caractéristique de fonctionnement du transistor MOS de référence (24) est son courant de saturation (figure 4d).

5. Circuit selon la revendication 1, caractérisé en ce que lesdits moyens (21,22,23) de comparaison et de production de ladite tension de commande sont agencés pour comparer la tension drain-source dudit transistor MOS de référence (24; 81; 109; 116) à la tension représentative de ladite valeur de référence.

6. Circuit selon la revendication 1, caractérisé en ce que lesdits moyens pour imposer une tension de référence sont agencés pour imposer une tension${\text{V}}_{\text{GS}} {\text{= n.U}}_{\text{t}} \text{.ln(k)}$ entre la grille et la source dudit transistor MOS de référence (24) , où n est sa pente en faible inversion dans ledit substrat, Uₜ est sa valeur du potentiel thermique et k est le rapport entre d'une part son courant de drain lorsque la tension V_{GS} est égale à ladite tension de référence et, d'autre part, son courant de drain lorsque la tension V_{GS} est égale à zéro,

7. Circuit selon l'une quelconque des revendications précédentes, caractérisé en ce que lesdits moyens de comparaison et de production d'une tension de commande comprennent
- un comparateur (21) destiné à comparer ladite caractéristique de fonctionnement dudit transistor MOS de référence (24) à ladite valeur de référence, et à produire un signal d'erreur égal à la différence entre ladite caractéristique de fonctionnement et ladite valeur de référence, et
- des moyens (22,23) pour produire ladite tension de commande en fonction de la grandeur dudit signal d'erreur.

8. Circuit selon la revendication 7, caractérisé en ce que lesdits moyens (22,23) pour produire ladite tension de commande comprennent
- un oscillateur (22) dont la fréquence est déterminée par la grandeur dudit signal d'erreur, et
- un circuit multiplicateur (23) chargé par une résistance (R_{L};R_{Ln},R_{Lp}) ou une source de courant, et destiné engendrer une tension qui dépend de la fréquence dudit oscillateur et qui est suffisante pour assurer une excursion désirée de ladite tension de commande.

9. Circuit selon la revendication 7, caractérisé en ce que lesdits moyens pour produire ladite tension de commende comprennent un convertisseur continu/continu (129).

10. Circuit selon la revendication 7, caractérisé en ce que lesdits moyens pour produire ladite tension de commande comprennent un amplificateur (130).

11. Système pour asservir les tensions de seuil d'une pluralité de transistors à effet de champ MOS faisant partie d'un circuit intégré en vue d'en optimaliser notamment la consommation, en fonction d'au moins un paramètre de fonctionnement dudit circuit intégré, ledit circuit intégré comprenant au moins une première pluralité de transistors à effet de champ MOS d'un premier type de conductivité réalisés dans au moins un même premier caisson prévu dans le substrat dudit circuit intégré, ledit système étant caractérisé en ce qu'il comprend un circuit de commande (101) selon l'une quelconque des revendications 1 à 10.

12. Système d'asservissement suivant la revendication 10, caractérisé en ce que, dans le cas ou il s'agit d'asservir ledit rapport entre le courant dynamique et le courant statique consommés par ledit circuit intégré, il comprend
- un premier circuit de commande selon l'un quelconque des revendications 1 à 10 pour commander les tensions entre le caisson et les sources des transistors d'un premier type de conductivité dudit circuit intégré, et
- des moyens (103) pour mesurer le courant total consommé par ledit circuit logique et pour fournir, en réponse à cette mesure, un signal de commande pour ladite source de courant pour qu'elle fournisse un courant représentatif du courant statique désiré.

13. Système d'asservissement selon la revendication 11 dans lequel ledit circuit logique comprend, en outre, une deuxième pluralité de transistors à effet de champ MOS d'un deuxième type de conductivité réalisés dans un deuxième caisson dudit substrat, caractérisé en ce qu'il comprend
- un deuxième circuit de commande (102) selon l'une quelconque des revendications 1 à 10 pour commander les tensions entre le caisson et les sources de ladite deuxième pluralité de transistors MOS.

14. Système d'asservissement selon l'une quelconque des revendications 11 et 12, caractérisé en ce qu'il comprend en outre
- des moyens (104) pour commander la tension d'alimentation du circuit logique en fonction, d'une part, d'une vitesse de fonctionnement désirée du circuit logique et, d'autre part, des caractéristiques des transistors MOS telles que déterminées par lesdits circuits de commande.

## Patentansprüche

1. Schaltung zum Steuern der Spannungen zwischen Topf und Source mehrerer MOS-Feldeffekttransistoren desselben Leitfähigkeitstyps, wobei die MOS-Transistoren in demselben Topf(2; 201, 204) des Substrates (3) einer integrierten Logikschaltung gebildet sind, dadurch gekennzeichnet, daß sie aufweist:
- einen MOS-Referenztransistor (24), der in dem Topf (3) gebildet ist;
- Mittel (I_{ref}, cc), die dem MOS-Referenztransistor vorgegebene Betriebsbe-dingungen aufprägen,
- Mittel (21, 22, 23, 32) zum Vergleichen einer Betriebseigenschaft des MOS-Referenztransistors mit einem Referenzwert (V_{tnref}) und zum Erzeugen einer die Differenz zwischen der Betriebseigenschaft und dem Referenzwert darstellenden Steuerspannung, und
- Mittel (31) zum Anlegen der Steuerspannung zwischen Topf(2) und Source des MOS-Referenztransistors (24), um die Betriebseigenschaft des MOS-Referenztransistors (24) auf dem Referenzwert zu halten.

2. Schaltung nach Anspruch 1, dadurch gekennzeichnet, daß die Betriebseigenschaft des MOS-Referenztransistors (24) seine Schwellwertspannung ist (Fig. 4a).

3. Schaltung nach Anspruch 1, dadurch gekennzeichnet, daß die Betriebseigenschaft des MOS-Referenztransistors (24) sein statischer Strom ist (Fig. 4b und 4c).

4. Schaltung nach Anspruch 1, dadurch gekennzeichnet, daß die Betriebseigenschaft des MOS-Referenztransistors (24) sein Sättigungsstrom ist (Fig. 4d).

5. Schaltung nach Anspruch 1, dadurch gekennzeichnet, daß die Mittel (21, 22, 23) zum Vergleichen und zum Erzeugen der Steuerspannung so ausgebildet sind, daß sie die Drain-Source-Spannung des MOS-Referenztransistors (24; 81; 109; 116) mit der den Referenzwert darstellenden Spannung vergleichen.

6. Schaltung nach Anspruch 1, dadurch gekennzeichnet, daß die Mittel zum Aufprägen einer Referenzspannung so ausgebildet sind, daß sie die Spannung${\text{V}}_{\text{GS}} {\text{= n.U}}_{\text{t}} \text{.ln(k)}$ zwischen Gate und Source des MOS-Referenztransistors (24) anlegen, worin n seine Steilheit bei schwacher Inversion im Substrat, Uₜ der Wert seines thermischen Potentials und k das Verhältnis zwischen einerseits seinem Drainstrom, der fließt, wenn die Spannung V_{GS} gleich der Referenzspannung ist, und andererseits seinem Drainstrom, wenn die Spannung V_{GS} gleich Null ist, bedeuten.

7. Schaltung nach einem der vorhergehenden Ansprüche, dadurch gekennzeichnet, daß die Mittel zum Vergleichen und zum Erzeugen einer Steuerspannung aufweisen:
- einen Komparator (21) zum Vergleichen der Betriebseigenschaft des MOS-Referenztransistors (24) mit dem Referenzwert und zum Erzeugen eines Fehlersignals, das gleich der Differenz zwischen der Betriebseigenschaft und dem Referenzwert ist, und
- Mittel (22, 23) zum Erzeugen der Steuerspannung in Abhängigkeit von der Größe des Fehlersignals.

8. Schaltung nach Anspruch 7, dadurch gekennzeichnet, daß die Mittel (22, 23) zum Erzeugen der Steuerspannung aufweisen:
- einen Oszillator (22), dessen Frequenz durch die Größe des Fehlersignals bestimmt ist, und
- eine Multiplizierschaltung (23), die von einem Widerstand (R_{L}; R_{Ln}, R_{Lp}) oder einer Stromquelle gespeist wird und dazu dient, eine Spannung zu erzeugen, die von der Frequenz des Oszillators abhängt und die ausreicht, um eine Solldrift der Steuerspannung sicherzustellen.

9. Schaltung nach Anspruch 7, dadurch gekennzeichnet, daß die Mittel zum Erzeugen der Steuerspannung einen Gleichspannungswandler (129) aufweisen.

10. Schaltung nach Anspruch 7, dadurch gekennzeichnet, daß die Mittel zum Erzeugen der Steuerspannung einen Verstärker (130) aufweisen.

11. System zum Regeln der Schwellwertspannungen mehrerer MOS-Feldeffekttransistoren, die Teil einer integrierten Schaltung sind, zwecks Optimierung insbesondere des Leistungsbedarfs in Abhängigkeit von mindestens einem Betriebsparaméter der integrierten Schaltung, wobei die integrierte Schaltung mindestens eine Gruppe von MOS-Feldeffekttransistoren eines ersten Leitfähigkeitstyps aufweist, die in mindestens einem ersten Topf in dem Substrat der integrierten Schaltung gebildet sind, wobei das System dadurch gebildet ist, daß es eine Steuerschaltung (101) nach einem der Ansprüche 1 bis 10 aufweist.

12. Regelsystem nach Anspruch 10, dadurch gekennzeichnet, daß es für den Fall, daß es sich um die Regelung des Verhältnisses zwischen dem von der integrierten Schaltung gezogenen dynamischen Strom und dem gezogenen statischen Strom handelt, aufweist:
- eine erste Steuerschaltung nach einem der Ansprüche 1 bis 10 zum Steuern der Spannungen zwischen Topf und Source der Transistoren eines ersten Leitfähigkeitstyps der integrierten Schaltung und
Mittel (103) zum Messen des von der Logikschaltung gezogenen Gesamtstroms und zum Erzeugen eines Steuersignals für die Stromquelle in Abhängigkeit von dieser Messung, damit sie einen den statischen Sollstrom darstellenden Strom erzeugt.

13. Regelsystem nach Anspruch 11, bei dem die Logikschaltung ferner eine zweite Gruppe von MOS-Feldeffekttransistoren eines zweiten Leitfähigkeitstyps, die in einem zweiten Topf des Substrats gebildet sind, aufweist, dadurch gekennzeichnet, daß es aufweist:
- eine zweite Steuerschaltung (102) gemäß einem der Ansprüche 1 bis 10 zum Steuern der Spannungen zwischen Topf und Source der zweiten Gruppe von MOS-Transistoren.

14. Regelsystem nach einem der Ansprüche 11 und 12, dadurch gekennzeichnet, daß es ferner aufweist:
- Mittel (104) zum Steuern der Versorgungsspannung der Logikschaltung in Abhängigkeit von einerseits einer Sollbetriebsgeschwindigkeit der Logikschaltung und andererseits von durch die Steuerschaltungen bestimmten Eigenschaften der MOS-Transistoren.

## Claims

1. A circuit for controlling the voltages between the well and the sources of a plurality of MOS field-effect transistors with the same type of conductivity, said MOS transistors all being produced in the same well (2; 201, 204) of the substrate (3) of an integrated logic circuit, which comprises:
- a reference MOS transistor (24) produced in said well (2);
- means (I_{ref}, CC) for imposing predetermined operating conditions on said reference MOS transistor,
- means (21, 22, 23, 32) for comparing an operating characteristic of said reference MOS transistor with a reference value (V_{tnref}) and for producing a control voltage representative of the difference between said operating characteristic and said reference value, and
- means (31) for applying said control voltage between said well (2) and the source of said reference MOS transistor (24) so as to keep said operating characteristic of said reference MOS transistor (24) at said reference value.

2. The circuit as claimed in claim 1, wherein said operating characteristic of the reference MOS transistor (24) is its threshold voltage (Figure 4a).

3. The circuit as claimed in claim 1, wherein said operating characteristic of the reference MOS transistor (24) is its static current (Figure 4b and 4c).

4. The circuit as claimed in claim 1, wherein said operating characteristic of the reference MOS transistor (24) is its saturation current (Figure 4d).

5. The circuit as claimed in claim 1, wherein said means (21, 22, 23) for comparison and for production of said control voltage are configured to compare the drain-source voltage of said reference MOS transistor (24; 81; 109; 116) with the voltage representative of said reference value.

6. The circuit as claimed in claim 1, wherein said means for imposing a reference voltage are configured to impose a voltage${\text{V}}_{\text{GS}} {\text{= n.U}}_{\text{t}} \text{.ln(k)}$ between the gate and the source of said reference MOS transistor (24), where n is its slope in slight reverse bias in said substrate, Uₜ is its value of the thermal potential and k is the ratio between, on the one hand, its drain current when the voltage V_{GS} is equal to said reference voltage and, on the other hand, its drain current when the voltage V_{GS} is equal to zero.

7. The circuit as claimed in any one of the preceding claims, wherein said means for comparison and for production of a control voltage comprise
- a comparator (21) intended for comparing said operating characteristic of said reference MOS transistor (24) with said reference value, and for producing an error signal equal to the difference between said operating characteristic and said reference value and,
- means (22, 23) for producing said control voltage as a function of the magnitude of said error signal.

8. The circuit as claimed in claim 7, wherein said means (22, 23) for producing said control voltage comprise
- an oscillator (22) the frequency of which is determined by the magnitude of said error signal, and
- a multiplier circuit (23) loaded by a resistor (R_{L}; R_{Ln}, R_{Lp}) or a current source, and intended for generating a voltage which depends on the frequency of said oscillator and which is sufficient to ensure a desired excursion of said control voltage.

9. The circuit as claimed in claim 7, wherein said means for producing said control voltage comprise a DC/DC converter (129).

10. The circuit as claimed in claim 7, wherein said means for producing said control voltage comprise an amplifier (130).

11. A system for slaving the threshold voltages of a plurality of MOS field-effect transistors forming part of an integrated circuit with a view particularly to optimizing the consumption thereof, as a function of at least one operating parameter of said integrated circuit, said integrated circuit comprising at least a first plurality of MOS field-effect transistors with a first type of conductivity which are produced in at least one first well provided in the substrate of said integrated circuit, wherein said system comprises a control circuit (101) as claimed in any one of claims 1 to 10.

12. The slaving system as claimed in claim 10, wherein, in the case in which it is a question of slaving said ratio between the dynamic current and the static current consumed by said integrated circuit, it comprises:
- a first control circuit as claimed in any one of claims 1 to 10 for controlling the voltages between the well and the sources of the transistors with a first type of conductivity of said integrated circuit, and
- means (103) for measuring the total current consumed by said logic circuit and, in response to this measurement, for supplying a control signal for said current source so that it supplies a current representative of the desired static current.

13. The slaving system as claimed in claim 11, in which said logic circuit further comprises a second plurality of MOS field-effect transistors with a second type of conductivity which are produced in a second well of said substrate, which comprises:
- a second control circuit (102)as claimed in any one of claims 1 to 10 for controlling the voltages between the well and the sources of said second plurality of MOS transistors.

14. The slaving system as claimed in either of claims 11 and 12, which further comprises:
- means (104) for controlling the power supply voltage of the logic circuit as a function, on the one hand, of a desired speed of operation of the logic circuit and, on the other hand, of the characteristics of MOS transistors as determined by said control circuits.
